# EUROPÄISCHE PATENTSCHRIFT

(11) **EP 3 047 888 B1**
(45) Veröffentlichungstag und Bekanntmachung des Hinweises auf die Patenterteilung: **28.02.2018**
(21) Anmeldenummer: 15001214.4
(22) Anmeldetag: 24.04.2015
(51) Int. Cl.: A63H 17/12, A63H 17/14, E02F 3/30

(54) **SPIELFAHRZEUG - BAGGER**
TOY VEHICLE - EXCAVATOR
VÉHICULE-MINIATURE - MACHINE D'EXCAVATION

(30) Priorität: 23.01.2015 DE 102015000666
(43) Veröffentlichungstag der Anmeldung: 27.07.2016
(73) Patentinhaber: Franz Schneider GmbH & Co. KG, 96465 Neustadt (DE)
(72) Erfinder: Schneider, Frank, 96465 Neustadt (DE); Ewringmann, Ulrich, 82024 Taufkirchen (DE)
(74) Vertreter: Flosdorff, Jürgen

(56) Entgegenhaltungen:
- AT-B- 413 116
- DE-A1- 2 101 568
- DE-A1-102008 007 894
- US-A- 3 911 615

## Beschreibung

Die Erfindung betrifft ein Spielfahrzeug in Form eines fahrbaren Baggers. Das Spielfahrzeug hat ein Fahrwerk, auf dem ein drehbarer Sitz angeordnet ist, der bevorzugt auf einem vertikalen Rohr befestigt ist, das drehbar auf dem Fahrwerk angeordnet ist. Mit dem vertikalen Rohr ist ein Ausleger des Baggers fest verbunden, an dem ein Endabschnitt eines Baggerarms um eine horizontale Achse schwenkbar angelenkt ist, der mit einem Handgriff versehen ist, mit dem der Baggerarm von einer Spielperson anhebbar und absenkbar ist. Das andere Ende des Baggerarms ist mit einem um eine horizontale Achse schwenkbaren Schaufelarm verbunden, der eine ebenfalls um eine horizontale Achse schwenkbare Schaufel hält. Der Schaufelarm erstreckt sich über die gelenkige Verbindung mit dem Baggerarm hinaus und ist mit seinem freien Ende mit einer verschieblich gelagerten Stange gelenkig verbunden, deren anderes Ende an einem schwenkbaren Hebel befestigt ist, der seinerseits schwenkbar an dem Baggerarm angelenkt ist und mit dem die Spielperson den Schaufelarm und die Schaufel verschwenken kann.

Eine Spielperson handhabt den Bagger mit beiden Händen, mit einer Hand an dem mit dem Baggerarm starr verbundenen, bevorzugt bügelförmigen Handgriff, um den Baggerarm und damit den Schaufelarm und die Schaufel nach vorne auszufahren oder zurück zu ziehen, und mit der anderen Hand an dem schwenkbaren Hebel, um den Schaufelarm mit der Schaufel gegenüber dem Baggerarm vorzuschieben oder relativ zu diesem zurück zu ziehen.

Die Schaufel kann dabei beispielsweise mit Sand oder Steinen beladen werden, wodurch ein erhebliches Drehmoment entsteht, das den Baggerarm zum Boden hin belastet. Dies birgt eine beträchtliche Verletzungsgefahr in sich, insbesondere wenn es sich bei der auf dem Sitz befindlichen Spielperson und bei im Bereich des Baggers sich aufhaltenden weiteren Spielpersonen um kleine Kinder handelt. Außerdem kann es eine beträchtliche Kraftanstrengung erfordern, den Baggerarm mit beladener Schaufel anzuheben und in die angehobene Ausgangslage zurück zu ziehen, um mit dem Spielfahrzeug beispielsweise zu einer Entladestelle zu fahren.

Die DE 21 01568 A1 offenbart einen Spielzeugbagger, bei dem zwischen dem Ausleger und dem Baggerarm eine Torsionsfeder gespannt ist, die den Baggerarm in eine angehobene Stellung vorspannt und beim Absenken des Baggerarms zunehmend gespannt wird. Die Torsionsfeder ist an einem die horizontale Schwenkachse des Schaufelarms bildenden Stift angeordnet, wobei sie den Stift mit Abstand umgibt.

Bei dem Spielzeug-Löffelbagger der AT 413 116 B ist der schwenkbare Ausleger mit einer Spiralzugfeder verbunden, um die Betätigung des Hebelwerkes zu erleichtern.

Die US 3911615 A offenbart einen Spielzeuglader, der eine Ladeschaufel mit einem schwenkbaren Schaufelboden hat. Dieser Schaufelboden wird in der geschlossenen Position durch die Wirkung einer Feder lösbar verriegelt, indem die eine Schwenkachse der Ladeschaufel umfassende Feder den Schaufelboden gegen eine Arretierleiste an dem Rahmen anpresst. Hierdurch liegt ein Nocken, der mit dem Schaufelboden verbunden ist, an der vorstehenden Arretierleiste an. Wenn die Belastung aus der Ladeschaufel zu groß wird, wird diese Arretierung durch seitliches Zurückdrücken einer Hülse gelöst, wobei der Nocken über die Arretierleiste gleitet.

DE 10 2008 007 894 A1 offenbart einen Kinderbagger, bei dem eine Sicherungsplatte an dem Baggerarm angelenkt ist, um eine angehobene Lage des Baggerarms durch Eingriff eines hakenförmigen Ansatzes in eine Aussparung des Auslegers zu arretieren.

Der vorliegenden Erfindung liegt die Aufgabe zugrunde, ein Spielfahrzeug in Form eines fahrbaren Baggers anzugeben, bei dem die Handhabbarkeit erleichtert ist, so dass der Spielwert des Baggers erhöht ist, und bei dem hohe Sicherheitsanforderungen an das Spielfahrzeug erfüllt sind.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass zwischen dem Ausleger und dem Baggerarm des Spielfahrzeugs eine Federeinrichtung gespannt ist, die den Baggerarm in eine angehobene Stellung vorspannt und die beim Absenken des Baggerarms zunehmend gespannt wird. Bei dieser Federeinrichtung handelt es sich um eine Schraubenfeder, die zwei abstehende Enden hat, wobei ein Ende der Feder in dem Ausleger und das andere Ende in dem Baggerarm gehalten ist. Der Ausleger und der Baggerarm sind vorzugsweise durch U-Profile gebildet, wobei die zwei abstehenden Enden der Schraubenfeder unter Vorspannung an die mittlere obere Wand der U-Profile angepresst sind.

Die Schraubenfeder sitzt auf einem Lagerkörper, der innen an der Schraubenfeder anliegt und dessen Umfangswand von der Schraubenfeder elastisch radial zusammen pressbar ist, so dass die Schraubenfeder beim Verschwenken des Baggerarms von ihren dabei ebenfalls verschwenkten Enden radial zusammen gedrückt oder aufgeweitet werden kann. Im Zentrum des Lagerkörpers ist eine Nabe befestigt, die eine horizontale Achse aufnimmt, mit der der Ausleger und der Baggerarm schwenkbar verbunden sind. Diese Achse kann durch einen Gewindebolzen und eine zugehörige Mutter gebildet sein.

Die Schraubenfeder ist im vorgespannten Zustand auf der Schwenkachse angeordnet, in dem ihre beiden in dem Baggerarm und dem Ausleger gehaltenen Ende den Baggerarm in die angehobene, durch einen Anschlag festgelegte Ausgangsposition vorspannen. Wenn die Spielperson den Baggerarm nach unten drückt, um das gesamte Gestänge mit der Schaufel auszufahren bzw. vorzuschieben, wird die Schraubenfeder zunehmend gespannt und verhindert, dass die Schaufel durch Schwerkraft schlagartig auf den Boden aufschlägt, indem die Vorwärtsbewegung durch Federkraft gebremst wird. Da das nach unten gerichtete Drehmoment beim Ausfahren des Gestänges zunimmt und gleichzeitig die Federkraft ansteigt, ist annähernd ein Gleichgewichtszustand möglich, so dass die Bewegung des Baggerarms mit einem geringen Kraftaufwand erfolgen kann. Die Federkraft erleichtert auch das Anheben einer beladenen Schaufel.

Damit ist die Handhabbarkeit des Baggers insbesondere für kleine Kinder erheblich erleichtert, wobei auch die Sicherheit des Spielfahrzeugs signifikant erhöht ist.

Zur Sicherheit des Spielfahrzeugs trägt auch bei, dass auf beiden seitlichen Hälften der Schraubenfeder Abdeckringe angeordnet sein können, die jeweils einen Schlitz haben, der von dem zugehörigen abstehenden Ende der Schraubenfeder durchgriffen wird und die Drehbewegung des abstehenden Endes zuläßt. Außerdem können die beiden Stirnseiten der Schraubenfeder von Abdeckscheiben überdeckt sein, die drehfest an dem Ausleger befestigt sind, so dass sich eine Spielperson an der Schraubenfeder nicht verletzen kann.

Außerdem ist mit Vorteil vorgesehen, dass ein Sicherungshaken an dem Baggerarm befestigt ist, der die Abdeckringe der Schraubenfeder oben überdeckt und die angehobene Lage des Baggerarms durch Eingriff in eine Aussparung des Auslegers arretieren kann.

Der Lagerkörper, der innerhalb der Schraubenfeder angeordnet ist, kann eine Umfangswand aus voneinander getrennten Umfangsabschnitten haben, die von Stegen gehalten sind, die an der Nabe befestigt sind. Der Lagerkörper ist in diesem Fall dadurch elastisch zusammen drückbar, dass der Abstand zwischen den Umfangsabschnitten voneinander elastisch verringerbar ist.

Nach einem weiteren Vorschlag der Erfindung sind der Ausleger, der Baggerarm, der Schaufelarm und die Schaufel aus Metall ausgebildet, ebenso wie das vertikale Rohr, das drehbar in einer auf dem Fahrwerk befestigten Hülse angeordnet ist und fest mit dem Ausleger verbunden ist. Hierdurch ist der Bagger äußerst robust. Trotz seines damit verbundenen hohen Gewichts ist der Bagger infolge der besonderen Federeinrichtung zwischen dem Ausleger und dem Baggerarm sehr gut handhabbar.

In weiteren Einzelheiten wird vorgeschlagen, dass das Fahrwerk des Spielfahrzeugs zwei Raupenbänder aufweist, die beidseitig des Sitzes angeordnet sind und über freilaufende Rollen geführt werden, und dass der Sitz derart oberhalb der Raupenbänder angeordnet ist, dass eine sitzende Spielperson die Raupenbänder mit ihren Füßen antreiben kann. Dies fördert die Geschicklichkeit des Spielperson bei der Handhabung des Baggers.

Weitere Einzelheiten der Erfindung ergeben sich aus der nachfolgenden Beschreibung einer bevorzugten Ausführungsform sowie anhand der Zeichnungen. Dabei zeigen.
- Figur 1: eine Seitenansicht des Kinderbaggers;
- Figur 2: eine perspektivische Ansicht des Kinderbaggers;
- Figur 3: eine Aufsicht auf den Kinderbagger;
- Figuren 4 bis 6: Explosionsdarstellungen von Teilen des Kinderbaggers;
- Figuren 7 und 8: Darstellungen der ausgefahrenen Endlage des Kinderbaggers.

Der Kinderbagger enthält ein Fahrgestell 1, dessen Grundkörper 2 mit vier Paaren von freilaufenden Rädern 3 versehen ist, über die Raupenbänder 4 geführt sind, die von den Füßen einer auf einem Sitz 5 befindlichen Spielperson in beiden Richtungen antreibbar sind.

Auf dem Grundkörper 2 ist eine Hülse 6 befestigt, in die ein vertikales Rohr 7 aus Metall eingesteckt ist, das drehbar in der Hülse 6 sitzt. Das Rohr 7 ist mit einem Ausleger 8, der ebenfalls aus Metall besteht, verschweißt. Der aus Kunststoff bestehende Sitz 5 ist an dem rückwärtigen Endabschnitt über dem Rohr 7 an dem Ausleger 8 befestigt, so dass der Sitz 5 und der Ausleger 8 zusammen mit dem Rohr 7 um eine vertikale Achse drehbar sind.

Der Ausleger 8 hat querschnittlich eine U-Form mit zwei seitlichen Stegen 9 und einem mittleren Steg 10, wobei von den seitlichen Stegen 9 zwei Endabschnitte 11 über den mittleren Steg 10 hinaus vorstehen. Die Endabschnitte 11 haben Ränder in Form eines Kreisabschnitts.

Mit dem Ausleger 8 ist ein abgewinkelter Baggerarm 12 gelenkig verbunden, der ebenfalls querschnittlich eine U-Form hat mit Seitenwänden 13 und einem Mittelsteg 14, über den Endabschnitte 15 der Seitenwände 13 hinaus vorstehen. Der Baggerarm 12 ist an seinem Ende gelenkig mit einem Schaufelarm 16 an einer Zwischenposition des Schaufelarms 16 verbunden. Der Schaufelarm 16 ist an einem Ende gelenkig mit einem winkelförmigen Ansatz 17 einer Schaufel 18 verbunden. Der andere Arm 19 des winkelförmigen Ansatzes 17 ist über eine Z-förmige Stange 20 gelenkig mit einer Zwischenposition 21 des Baggerarms 12 in einem kleinen Abstand von dem Gelenk 22 verbunden. Die Z-förmige Stange 20 durchgreift dabei einen Schlitz 23 in dem Schaufelarm 16, der die von der Z-förmigen Stange 20 beim Verschwenken des Baggerarms 16 erzwungene Kippbewegung der Schaufel 18 begrenzt. Die Z-förmige Stange 20 ist bei 24 fest mit dem Arm 19 des winkelförmigen Ansatzes 17 verbunden.

An einer Seitenwand 13 des Baggerarms 12 ist ein Hebel 25 gelenkig befestigt (Gelenk 26), der an einer Zwischenposition 27 gelenkig mit einer geradlinigen Stange 28 verbunden ist. Die Stange 28 ist durch eine Hülse 29 verschieblich gehalten, die ihrerseits quer zur Längsachse der Stange 28 und damit quer zu deren Bewegungsrichtung verschieblich in Schlitzen 30 eines querschnittlich U-förmigen Ansatzes 31 gehalten ist, der starr auf dem mittleren Steg 14 des Baggerarms 12 befestigt ist, indem der mit diesen verschweißt ist.

An der anderen Seitenwand 13 des Baggerarms 12 ist ein Bügel 32 fest angebracht, mit dem die Spielperson den Baggerarm 12 mit dem Schaufelarm 16 und der Schaufel 18 nach vorne ausfahren oder zurück ziehen kann. Durch Verschwenken des Hebels 25 wird die Schaufel 18 vorgeschoben oder zurück gezogen, wobei die Schaufel 18 durch die Z-förmige Stange 20 eine Kippbewegung um das Gelenk 33 ausführt. Eine querschnitllich U-förmige Sicherungsplatte 34 ist bei 35 mit ihren seitlichen Wänden an den Seitenwänden 13 des Baggerarms 12 angelenkt und greift mit einer von ihrer oberen Wand 36 vorstehenden, nach unten abgewinkelten Nase 37 durch Querkraft in einen Schlitz 38 in der oberen Wand 10 des Auslegers 8 ein, wenn sich der Baggerarm 12 in der rückwärtigen, eingezogenen Endposition befindet, um den Baggerarm 12 mit den von diesem gehaltenen Gestänge in dieser Ausgangsposition des Spielzeugbaggers zu arretieren bzw. zu sichern.

Zwischen dem Ausleger 8 und dem Baggerarm 12 ist eine Schraubenfeder 36 angeordnet, die zwei geradlinige Endabschnitte 37 hat, die unter Vorspannung unter die Wand 14 des Baggerarms 12 und unter die Wand 10 des Auslegers 8 eingreifen und den Baggerarm 12 in die angehobene, zurück gezogene Ausgangsposition vorspannen, die in Figur 1 dargestellt ist. Auch in der Ausgangsposition ist die Schraubenfeder 36 gespannt.

Die Schraubenfeder 36 umgreift einen Lagerkörper 38, der über innere Stege eine zentrale Hülse oder Nabe 39 hält, durch die die Achse 40 gesteckt wird, die den Ausleger 8 und den Baggerarm 12 gelenkig verbindet. Die Achse 40 besteht aus einem Gewindestift mit zugehöriger Mutter. Auf der Schraubenfeder 36 sitzen zwei Hälften eines Abdeckrings 41, die Schlitze 42 haben, die von den Enden 37 der Schraubenfeder 30 durchgriffen sind und deren Bewegung beim zusätzlichen Spannen oder Entspannen der Schraubenfeder 36 zulassen. Die beiden Hälften 41 des Abdeckrings verhindern, dass sich eine Spielperson durch Berührung der Feder verletzen kann.

Außerdem sind an den beiden vorstehenden Abschnitten 11 der Seitenwände 9 des Auslegers 8 Abdeckscheiben 43 an dessen Innenseite fest angebracht, die auch der Sicherheit der Spielpersonen dienen. Die Achse 40 ist durch die Löcher 44 des Auslegers 8 und die damit fluchtenden Löcher 45 des Baggerarms 12 geführt, und außerdem durch die mittleren Löcher 46 von drei Löchern der Abdeckschreiben 43. Unter den Löchern 44 des Auslegers 8 befinden sich weitere Löcher 47, durch die ein Gewindestift 48 verläuft, der außerdem die miteinander fluchtenden Löcher 49 der Abdeckscheiben 43 und Schlitze 50 in den Abschnitten 15 des Baggerarms 12 durchgreift. Die Schlitze 50 haben die Form eines Kreisabschnitts und begrenzen den Winkel, in dem der Baggerarm 12 verschwenkt werden kann.

Die Schraubenfeder 36 liegt auf der Umfangswand des aus Kunststoff bestehenden Lagerkörpers 38 auf und kann diesen elastisch zusammen drücken, wenn die Schraubenfeder 36 durch eine nach vorne gerichtete Schwenkbewegung des Baggerarms 12 zusätzlich gespannt wird. Der Lagerkörper 38 kann hierzu aus voneinander getrennten Umfangsabschnitten bestehen, die zueinander bewegbar sind.

Wenn der Spielzeugbagger aus der in Figur 1 dargestellten Ausgangsstellung in eine Arbeitsposition bewegt wird, in der der Baggerarm 12 nach vorne verschwenkt wird, wird die Schraubenfeder 36 zusätzlich gespannt und wirkt als Gegenkraft gegen das in Figur 1 im Uhrzeigersinn wirkende Drehmoment infolge des Gewichts des Gestänges und der Schaufel. Hierdurch wird die Drehbewegung des Baggerarms verlangsamt und kann auch von einer kleinen Spielperson kontrolliert werden, so dass verhindert ist, dass die Schaufel 18 mit Wucht auf den Boden fällt, was zu Verletzungen führen könnte. Die Federkraft erleichtert außerdem das Anheben der Schaufel, die - wenn sie beladen ist - ein beträchtliches Gewicht haben kann.

Es wird betont, dass die Erfindung nicht auf die beschriebenen und dargestellten Ausführungsformen beschränkt ist, Vielmehr sind alle offenbarten Merkmale auf jede sinnvolle Weise einzeln miteinander kombinierbar.

## Patentansprüche

1. Spielfahrzeug, mit einem Fahrwerk, auf dem eine vertikale Achse (7) mit einem Sitz (5) drehbar angeordnet ist, wobei die Achse (7) mit einem Ausleger (8) starr verbunden ist, an dem ein Endabschnitt eines mit einem Handgriff versehenen Baggerarms (12) um eine horizontale Achse (40) schwenkbar angelenkt ist, dessen anderer Endabschnitt mit einem schwenkbaren Schaufelarm (16) verbunden ist, der eine schwenkbare Schaufel (18) hält,
wobei zwischen dem Ausleger (8) und dem Baggerarm (12) eine Federeinrichtung (36) gespannt ist, die den Baggerarm (12) in eine angehobene Stellung vorspannt und beim Absenken des Baggerarms (12) zunehmend gespannt wird, und
wobei die Federeinrichtung (36) eine Schraubenfeder ist, die zwei abstehende Enden (37) hat, von denen eines in dem Ausleger (8) und das andere in dem Baggerarm (12) gehalten ist,
**dadurch gekennzeichnet,**
**dass** die Schraubenfeder (36) auf einem Lagerkörper (38) sitzt, der in seinem Zentrum eine Nabe (39) aufweist, die die horizontale Achse (40) aufnimmt, und dass der Lagerkörper (39) innen an der Schraubenfeder (36) anliegt und die Umfangswand des Lagerkörpers (39) von der Schraubenfeder (36) elastisch radial zusammen pressbar ist.

2. Spielfahrzeug nach Anspruch 1,
**dadurch gekennzeichnet,**
**dass** auf beiden seitlichen Hälften der Schraubenfeder (36) Abdeckringe (41) angeordnet sind, die jeweils einen Schlitz (42) haben, der von dem zugehörigen abstehenden Ende (37) der Schraubenfeder (36) durchgriffen wird und dessen Drehbewegung zulässt.

3. Spielfahrzeug nach Anspruch 1 oder 2,
**dadurch gekennzeichnet,**
**dass** die beiden Stirnseiten der Schraubenfeder (36) von Abdeckscheiben (43) überdeckt sind, die drehfest an dem Ausleger (8) befestigt sind.

4. Spielfahrzeug nach einem der Ansprüche 1 bis 3,
**dadurch gekennzeichnet,**
**dass** eine Sicherungsplatte (36a) an dem Baggerarm (12) angelenkt ist, die die Abdeckringe (41) der Schraubenfeder (36) oben überdeckt und die angehobene Lage des Baggerarms (12) durch Eingriff eines hakenförmigen Ansatzes (37a) in eine Aussparung (38) des Auslegers (8) arretiert.

5. Spielfahrzeug nach einem der Ansprüche 1 bis 4,
**dadurch gekennzeichnet,**
**dass** an dem Baggerarm (12) ein Hebel (25) schwenkbar befestigt ist, der über eine Stange (28) mit dem freien Ende des Schaufelarms (16) verbunden ist, um diesen zu verschwenken.

6. Spielfahrzeug nach einem der Ansprüche 1 bis 5,
**dadurch gekennzeichnet,**
**dass** der Ausleger (8), der Baggerarm (12), der Schaufelarm (16) und die Schaufel (18) aus Metall bestehen.

7. Spielfahrzeug nach einem der Ansprüche 1 bis 6,
**dadurch gekennzeichnet,**
**dass** das Fahrwerk (1) zwei Raupenbänder (4) aufweist, die beidseitig des Sitzes (5) angeordnet sind und über freilaufende Rollen (3) geführt sind, und dass der Sitz (5) derart oberhalb der Raupenbänder (4) angeordnet ist, dass diese von einer sitzenden Spielperson mit den Füßen antreibbar sind.

## Claims

1. A toy vehicle with a chassis, on which a vertical shaft (7) with a seat (5) is rotatably arranged, wherein the shaft (7) is rigidly connected to a boom (8), pivotally connected to which about a horizontal shaft (40) is an end section of an excavator arm (12) provided with a handle, the other end section of which is connected to a pivotable bucket arm (16), which holds a pivotable bucket (8), wherein tensioned between the boom (8) and the excavator arm (12) there is a spring device (36), which biases the excavator arm (12) into a raised position and becomes increasingly tensioned when the excavator arm (12) is lowered, and wherein the spring device (36) is a helical spring, which has two projecting ends (37), of which one is retained in the boom (8) and the other is retained in the excavator arm (12), **characterised in that** the helical spring (36) is seated on a bearing body (38), which includes a hub (39) in its centre, which receives the horizontal shaft (40) and that the interior of the bearing body (39) engages the helical spring (36) and the peripheral wall of the bearing body is elastically radially pressable together by the helical spring (36).

2. A toy vehicle as claimed in Claim 1, **characterised in that** arranged on both lateral halves of the helical spring (36) there are cover rings (41), which have a respective slot (42), through which the associated projecting end (37) of the helical spring (36) engages and permits its rotary movement.

3. A toy vehicle as claimed in Claim 1 or 2, **characterised in that** the two end faces of the helical spring (36) are covered by cover plates (43), which are rotationally fixedly fastened to the boom (8).

4. A toy vehicle as claimed in one of Claims 1 to 3, **characterised in that** a fastening plate (36a) is pivotally connected to the excavator arm (12), which extends over the top of the cover rings (41) of the helical spring (36) and locks the raised position of the excavator arm (12) by the engagement of a hook-shaped formation (37a) in an opening (38) in the boom (8).

5. A toy vehicle as claimed in one of Claims 1 to 4, **characterised in that** pivotally connected to the excavator arm (12) there is a lever (25), which is connected via a rod (28) to the free end of the bucket arm (16) in order to move it pivotally.

6. A toy vehicle as claimed in one of Claims 1 to 5, **characterised in that** the boom (8), the excavator arm (12), the bucket arm (16) and the bucket (18) consist of metal.

7. A toy vehicle as claimed in one of Claims 1 to 6, **characterised in that** the chassis (1) includes two caterpillar tracks (4), which are arranged on both sides of the seat (5) and are guided over free running rollers (3), and that the seat (5) is arranged above the caterpillar tracks such that they are drivable with the feet of a seated person playing.

## Revendications

1. Véhicule miniature, avec un châssis, sur lequel un axe vertical (7) avec un siège (5) est agencé de manière rotative, dans lequel l'axe (7) est relié à une flèche (8) de manière rigide, sur laquelle une section d'extrémité d'un bras de machine d'excavation (12) doté d'une poignée est articulée de manière pivotante autour d'un axe horizontal (40), dont l'autre section d'extrémité est reliée à un bras de godet pivotant (16), qui maintient un godet pivotant (18),
dans lequel un dispositif à ressort (36), qui précontraint le bras de machine d'excavation (12) dans une position levée et est de plus en plus tendu lors de l'abaissement du bras de machine d'excavation (12), est tendu entre la flèche (8) et le bras de machine d'excavation (12), et
dans lequel le dispositif à ressort (36) est un ressort hélicoïdal, qui a deux extrémités proéminentes (37), dont une est maintenue dans la flèche (8) et l'autre dans le bras de machine d'excavation (12),
**caractérisé en ce**
**que** le ressort hélicoïdal (36) est monté sur un corps de palier (38), qui présente en son centre un moyeu (39), qui reçoit l'axe horizontal (40),
et **que** le corps de palier (39) s'appuie à l'intérieur contre le ressort hélicoïdal (36) et la paroi périphérique du corps de palier (39) peut être comprimée de manière élastiquement radiale par le ressort hélicoïdal (36).

2. Véhicule miniature selon la revendication 1,
**caractérisé en ce**
**que** des bagues de recouvrement (41), qui ont respectivement une fente (42), qui est traversée par l'extrémité proéminente (37) afférente du ressort hélicoïdal (36) et permet son mouvement de rotation, sont agencées sur les deux moitiés latérales du ressort hélicoïdal (36).

3. Véhicule miniature selon la revendication 1 ou 2,
**caractérisé en ce**
**que** les deux faces avant du ressort hélicoïdal (36) sont recouvertes par des disques de recouvrement (43), qui sont fixés de manière solidaire en rotation à la flèche (8).

4. Véhicule miniature selon l'une quelconque des revendications 1 à 3,
**caractérisé en ce**
**qu'**une plaque de blocage (36a), qui recouvre en haut les bagues de recouvrement (41) du ressort hélicoïdal (36) et bloque la position levée du bras de machine d'excavation (12) par engagement d'une saillie en forme de crochet (37a) dans un évidement (38) de la flèche (8), est articulée sur le bras de machine d'excavation (12).

5. Véhicule miniature selon l'une quelconque des revendications 1 à 4,
**caractérisé en ce**
**qu'**un levier (25), qui est relié à l'extrémité libre du bras de godet (16) par le biais d'une tige (28) pour le faire pivoter, est fixé de manière pivotante au bras de machine d'excavation (12).

6. Véhicule miniature selon l'une quelconque des revendications 1 à 5,
**caractérisé en ce**
**que** la flèche (8), le bras de machine d'excavation (12), le bras de godet (16) et le godet (18) sont en métal.

7. Véhicule miniature selon l'une quelconque des revendications 1 à 6,
**caractérisé en ce**
**que** le châssis (1) présente deux chenilles (4), qui sont agencées des deux côtés du siège (5) et sont guidées sur des galets libres (3), et
**que** le siège (5) est agencé au-dessus des chenilles (4) de sorte que celles-ci puissent être actionnées par les pieds d'une personne assise utilisant le jouet.
